# EUROPÄISCHE PATENTSCHRIFT

(11) **EP 2 860 467 B1**
(45) Veröffentlichungstag und Bekanntmachung des Hinweises auf die Patenterteilung: **20.02.2019**
(21) Anmeldenummer: 14188302.5
(22) Anmeldetag: 09.10.2014
(51) Int. Cl.: F24F 13/10, F24F 13/068, F24F 13/075, F24F 13/06

(54) **Luftauslass**
Air outlet
Sortie d'air

(30) Priorität: 11.10.2013 DE 102013111244
(43) Veröffentlichungstag der Anmeldung: 15.04.2015
(73) Patentinhaber: Krantz GmbH, 52072 Aachen (DE)
(72) Erfinder: Makulla, Dipl.-Ing., Detlef, 52134 Herzogenrath (DE)
(74) Vertreter: Bauer, Dirk

(56) Entgegenhaltungen:
- EP-A1- 2 339 260
- WO-A1-86/02711
- DE-A1- 19 612 764
- DE-U1- 29 609 466
- DE-U1-202006 007 846

## Beschreibung

### Einleitung

Die Erfindung betrifft einen Zuluftdurchlass bestehend aus einem Stutzen zur Verbindung mit einem Luftzufuhrsystem und einem Gehäuse, welches einen Luftverteilraum begrenzt, wobei das Gehäuse eine horizontal angeordnete Lufteintrittsfläche aufweist, durch welche Luft in den Luftverteilraum einleitbar ist und welche mit dem Stutzen verbindbar ist, und wobei die Lufteintrittsfläche senkrecht zu einer Mittelachse des Stutzens angeordnet ist, wobei das Gehäuse weiterhin eine parallel zu der Lufteintrittsfläche angeordnete Luftaustrittsfläche aufweist, wobei die Luftaustrittsfläche von einer luftdurchlässigen Platte gebildet ist, durch welche die Luft den Luftverteilraum verlässt, und der Zuluftdurchlass Verstellmittel aufweist, die von einer ersten Stellung in einer zweite Stellung oder in umgekehrte Richtung überführbar sind, wobei die Verstellmittel mindestens ein Leitelement und mindestens ein Lagerungselement umfassen und in der ersten Stellung der Verstellmittel, das mindestens eine Leitelement sich in Form eines geschlossenen Rahmens in dem Luftverteilraum befindet.

### Stand der Technik

Aus dem Stand der Technik bekannte und als Deckenluftdurchlässe für eine turbulente Mischlüftung konzipierte Zuluftdurchlässe weisen typischerweise einen Aufbau auf, bei dem die Luft turbulent und annährend horizontal aus dem Zuluftdurchlass austritt.

Der Aufbau der in der DE 20 2006 007 846 U1 und DE 10 2007 008 019 A1 beschriebenen Zuluftdurchlässe ermöglicht beispielsweise eine annährend horizontale Abströmung der Luft. Dazu weist der Zuluftdurchlass eine Lufteintrittsfläche, eine Luftaustrittsfläche und vier schräge Wandungen auf. Die Wandungen sind in einem spitzen Winkel α zu der Luftaustrittsfläche angeordnet. Dementsprechend besitzt der Zuluftdurchlass eine pyramidenstumpfförmige Gehäusegestalt. Die Anordnung der Wandungen ermöglicht eine vorteilhafte turbulente Mischlüftung, wobei bei einem Winkel α bis höchstens 15°die Luft etwa parallel zu der von der Luftaustrittsfläche gebildeten Ebene, das heißt, parallel zum Beispiel zu der Deckenebene eine radiale Ausrichtung von der Mitte der Luftaustrittsfläche nach außen hin aufweist. Andere Strömungsrichtungen können mit dieser Art der Vorrichtung nicht erreicht werden.

Auch der in der G 94 07 938 U1 beschriebene Luftauslass weist eine pyramidenstumpfförmige Gehäusegestalt auf, wobei außerhalb des Gehäuses, also auf einer dem Gehäuse abgewandten Seite eines Lochblechs Leitelemente mit beispielsweise dreieckigen, rechteckigen oder quadratischen Grundflächen angeordnet sind, die die Strömungsrichtung beeinflussen können.

Eine in der DE 28 46 076 dargestellte Mediumablenkvorrichtung weist zwei Führungswände auf, die voneinander weg divergieren. Ferner befindet sich in der Mediumablenkvorrichtung eine drehbar gelagerte Ablenklamelle, die in eine erste und in eine zweite Endstellung überführt werden kann. Mittels der Ablenklamelle kann der Mediumstrom aufgeteilt und abgelenkt werden, wobei die Ablenkung nicht ausreichend erfolgt und gegebenenfalls zu einer Erhöhung der Strömungsgeschwindigkeit führen kann, so dass Zugerscheinungen bei in einem Raum befindlichen Personen auftreten können.

Die DE 43 06 761 C1 beschreibt ein Auslassrohr einer Klimaanlage, in dem ein weiteres Rohr eingesetzt ist. Mittels einer Ringscheibe kann durch das Rohr strömende Zuluft eingeschnürt werden. Eine Steuerscheibe kann mit oder entgegengesetzt einer Strömungsrichtung ihre Position verändern, so dass ein gewünschter Luftstrom erzeugt werden kann.

Zur Änderung der Strömungsrichtung der aus der Luftaustrittfläche austretenden Luft wird in der US 4,163,416 vorgeschlagen, bogenförmige Lenkeinrichtungen vor Öffnungen der Luftaustrittfläche anzubringen. Die bogenförmigen Lenkeinrichtungen können jeweils getrennt voneinander ausgerichtet werden. Infolgedessen ist es möglich, die Luft in eine gewünschte Richtung links oder rechts von den bogenförmigen Lenkeinrichtungen ausströmen zulassen. Wird die Lenkeinrichtung so positioniert, dass die Luft an beiden Seiten der Lenkeinrichtung ausströmen kann, ist die austretende Luft turbulent. Nachteilig an dieser Vorrichtung ist der zeitaufwendige Vorgang zur Änderung der Lenkeinrichtungen, welche manuell und getrennt voneinander ausgerichtet werden müssen. Der Aufbau und die Herstellung der Lenkeinrichtungen sind zudem aufwendig und teuer.

Ein weiterer Zuluftdurchlass, welcher eine variable Einstellung der Strömungsrichtung ermöglicht, wird in der GB 903,225 beschrieben. Innerhalb eines Gehäuses des Zuluftdurchlasses befinden sich vier Klappen, welche in einem vollständig geöffneten Zustand des Zuluftdurchlasses eine pyramidenförmige Anordnung aufweisen. Die Klappen können jeweils getrennt voneinander geschlossen werden, indem sie heruntergeklappt werden. Die Luft wird auf diese Weise in verschiedene Richtungen abgelenkt. Dieser Aufbau ermöglicht eine Anbringung des Luftdurchlasses in einem Bereich der Decke, welcher an eine Wand grenzt. In diesem Bereich können ungewünschte Strömungscharakteristiken durch die Umlenkung der Luft vermieden werden. Die Ausrichtung der Lenkeinrichtung wird dementsprechend während des Einbaus vorgenommen. Spätere Änderungen der Strömungseinrichtung müssen manuell und direkt an dem Zuluftdurchlass durchgeführt werden. Da dieser Vorgang sehr aufwendig ist, kann die Strömungsrichtung nur von Fachpersonal und nicht von einer beliebigen in dem Raum befindlichen Person geändert werden.
In der WO 86/02711 wird ein Luftauslass beschrieben, der einen mit einem Stutzen verbundenen Lufteintrittsraum und einen Luftaustrittsraum aufweist, wobei diese beiden benachbarten Räume durch eine perforierte Platte voneinander getrennt sind. In dem Lufteintrittsraum ist ferner ein perforiertes und verstellbares Leitblech zur Veränderung des Luftstromes angeordnet. Eine weitere Veränderung des Luftstromes ist mittels der in dem Luftaustrittsraum befindlichen Luftleitbleche möglich.
Der in der DE 196 12 764 A1 dargestellte Luftauslass weist einen an einem Stutzen angeordneten Luftverteilraum auf. Innerhalb dieses Luftverteilraumes befindet sich ein Leitelement in Form eine Rohres. Je nach Position des Leitelements soll die Luft vertikal oder horizontal in den Raum eingeleitet werden. Zusätzlich ist an der Luftaustrittsfläche noch ein Diffusor vorgesehen, der eine Luftverwirbelung erzeugen kann.
In der DE 296 09 466 U1 wird ein Luftauslass dargestellt, in den Wandungen des Luftverteilraumes in einem spitzen Winkel zu der Luftaustrittsfläche angeordnet sind. Die Luftströmung lässt sich mittels eines in dem Luftverteilraum befindlichen Drallerzeugers verändern. Der Abstand des Drallerzeugers zu der Luftaustrittsfläche kann vergrößert oder verkleinert werden, wobei die Auf- und Abwärtsbewegung des Drallerzeugers mit Hilfe eines Verstellmotors erzeugt wird.

Der in der EP 2 339 260 A1 beschriebene Luftauslass weist einen runden Rahmen in einem Luftverteilraum zur Veränderung der Strömungsgeschwindigkeit auf. Mittels der unterschiedlich einstellbaren Strömungsgeschwindigkeiten soll die Temperatur innerhalb eines Raumes reguliert werden. Die EP 2 339 260 A1 offenbart dabei den Oberbegriff von Anspruch 1.

### Aufgabe

Der Vorrichtung liegt der Aufgabe zugrunde, einen Zuluftdurchlass so zu konstruieren, dass eine schnelle und einfache Richtungsänderung der aus dem Zuluftdurchlass ausströmenden Luft möglich ist, wobei die Vorrichtung keinen wirtschaftlichen Nachteil haben sollte.

### Lösung

Ein erfindungsgemäßer Zuluftauslass umfasst die Merkmale des Anspruchs 1. Ausgehend von einem Auslass der eingangs beschriebenen Art wird diese Aufgabe erfindungsgemäß dadurch gelöst, dass
a) das Gehäuse mit Wandungen versehen ist, welche in einem spitzen Winkel zu der Luftaustrittsfläche angeordnet sind, und
b) der Zuluftdurchlass die Verstellmittel zur Veränderung einer Strömungsrichtung der aus der Luftaustrittsfläche austretenden Luft aufweist,
c) wobei das mindestens eine Leitelement in der ersten Stellung in dem Luftverteilraum auf der Luftaustrittsfläche angeordnet ist oder in einem geringen Abstand zu der Luftaustrittsfläche angeordnet ist, und in der zweiten Stellung in dem Übergangsstück angeordnet ist oder an Wandungen des Gehäuses anliegt, so dass der Abstand zwischen dem mindestens einem Leitelement und der Luftaustrittsfläche größer ist als in der ersten Stellung und
d) wobei die Luft in der ersten Stellung der Verstellmittel senkrecht und in der zweiten Stellung annähernd horizontal aus der Luftaustrittsfläche ausströmt und
e) ein Teil des Gehäuses ein Übergangsstück ist, welches zwischen den Wandungen und dem Stutzen angeordnet ist, wobei eine senkrecht zur Strömungsrichtung gemessene Querschnittsfläche des Übergangsstücks größer als die Querschnittsfläche des Stutzens ist, wobei der Übergang von dem Stutzen zu dem Übergangsstück eine sprunghafte Änderung des Querschnitts aufweist.
Der Rahmen, welcher vorzugsweise horizontal ausgerichtet ist, befindet sich in der ersten Stellung in einem möglichst kurzen Abstand zu der Luftaustrittsfläche in dem Luftverteilraum und leitet die Luft, welche über den Stutzen in den Luftverteilraum eingeleitet wird, senkrecht aus letzterem heraus. Da der Rahmen in seiner ersten Stellung an seinem oberen Ende vorzugsweise derart angeordnet ist, dass keine Luft an den Wandungen entlang strömen kann und an seinem unteren Ende annährend mit der Luftaustrittsfläche in Kontakt steht, kann die Luft nur senkrecht aus dem Zuluftdurchlass strömen. Befindet sich der Rahmen allerdings in seiner zweiten Stellung, schmiegt sich die Luft an die geneigten Wandungen an und strömt annähernd horizontal aus dem Zuluftdurchlass.
Der Rahmen weist vorzugsweise eine quadratische, rechteckige oder runde Form auf.

In der ersten Stellung der Verstellmittel ist es möglich, eine zumindest im Wesentlichen senkrechte Strömungsrichtung zu erzeugen. Diese senkrechte Strömungsrichtung ist besonders dann von Vorteil, wenn der Raum beheizt werden soll. Da warme Luft nach oben steigt beziehungsweise dort bleibt, wäre es nicht sinnvoll die warme Luft horizontal in den Raum strömen zu lassen. Die senkrechte Strömungsrichtung ermöglicht eine große Eindringtiefe der Zuluft, das heißt, einen schnellen Transport der warmen Luft in einen unteren Bereich des Raumes, in dem sich in der Regel die Personen aufhalten, und somit eine gute Induktion. Die warme Luft vermischt sich gründlich mit der in dem Raum befindlichen Luft und dementsprechend steigt die Temperatur auch in einem Fußbodenbereich des Raumes an, so dass eine allzu große Temperaturschichtung im Wesentlichen vermieden wird.

Im Kühlfall sind die Verstellmittel in die zweite Stellung überführbar, wobei erfindungsgemäß bevorzugt ist, dass das mindestens eine Leitelement auch in der zweiten Stellung der Verstellmittel im Luftverteilraum angeordnet ist. Die Anordnung der Verstellmittel in der zweiten Stellung ist derart gewählt, dass die Anordnung der Wandungen eine annähernd horizontale und turbulente Strömung aus der Luftaustrittsfläche bzw. dem Luftverteilraum unter der Decke entlang, begünstigt, so dass eine gute Induktionswirkung erzielt werden kann. Da die warme Luft, welche sich in dem Raum befindet nach oben steigt und die kühlere Luft nach unten sinkt, findet eine gute Durchmischung der kühleren und warmen Luft statt. Die horizontale Abströmrichtung begünstigt eine große "Reichweite" des Zuluftstromes. Eine senkrechte Strömungsrichtung der kalten Luft in den Raum würde gegebenenfalls zu Zugerscheinungen führen, welche unter Umständen von den in dem Raum befindlichen Personen als störend empfunden werden können. Um Verstellmittel sowohl für den Kühl- als auch den Heizfall verwenden zu können, ist vorgesehen, dass die Luft in der ersten Stellung der Verstellmittel senkrecht und in der zweiten Stellung annährend horizontal aus der Luftaustrittsfläche strömt. In der ersten Stellung verhindern die Verstellmittel, dass die Luft sich an die Wandungen des Luftverteilraums anschmiegt und somit die Luft in eine annährend waagerechte Richtung strömt. Vielmehr sind die Verstellmittel so angeordnet, dass die Luft im Wesentlichen senkrecht aus dem Zufuhrdurchlass hinaus geblasen wird. Im Gegensatz dazu, sind die Verstellmittel in der zweiten Stellung so ausgerichtet, dass die Luft ohne Weiteres entlang der Wandungen horizontal aus dem Zuluftdurchlass strömt. In beiden Fällen findet durch die turbulente Strömung eine gute Durchmischung mit der in dem Raum bereits vorhandenen Luft statt.

Die Erfindung weiter ausgestaltend ist vorgesehen, dass die Verstellmittel eine wirksame Luftaustrittsfläche begrenzen, wenn die Verstellmittel von der zweiten Stellung in die erste Stellung überführt werden, so dass die Luftaustrittsfläche verkleinerbar ist. Im Sinne der vorliegenden Anmeldung beschreibt die Luftaustrittsfläche eine horizontale Fläche, die von den Wandungen eingegrenzt wird, wobei die Begrenzung jeweils durch eine der Lufteintrittsfläche abgewandten Unterkante der Wandung erfolgt. Befinden sich die Verstellmittel in der zweiten Stellung, entspricht die wirksame Luftaustrittsfläche der Luftaustrittsfläche. In der ersten Stellung ist die wirksame Luftaustrittsfläche kleiner als in der zweiten Stellung, was darauf zurückzuführen ist, dass die Verstellmittel durch ihre veränderte Anordnung die wirksame Luftaustrittsfläche begrenzen beziehungsweise verkleinern. Für den Fall, dass die Verstellmittel verschiedene Zwischenstellungen annehmen, wird die wirksame Luftaustrittsfläche von der zweiten Stellung aus betrachtet immer kleiner.

In einer besonders vorteilhaften Ausgestaltung der Erfindung ist es vorgesehen, dass die Verstellmittel aus dem mindestens einem Leitelement und mindestens einem Lagerungselement und mindestens einem Antriebselement bestehen. Dabei besteht die Aufgabe des mindestens einen Leitelementes darin, dass Luft in die gewünscht Richtung geleitet wird und vorzugsweise die wirksame Luftaustrittsfläche veränderbar ist, um somit eine gute Induktionswirkung und Ausströmcharakteristik zu erreichen. Mittels der Lagerungselemente sind die Leitelemente an dem Zuluftdurchlass, vorzugsweise an dessen Gehäuse, befestigt, wobei die Lagerungselemente eine gewünschte Bewegung der Leitelemente zulassen. Die Antriebselemente veranlassen die Bewegungen der Leitelemente, sodass diese von der ersten Stellung in die zweite Stellung oder in eine beliebige Zwischenstellung überführt werden können, wobei dieser Vorgang auch in umgekehrte Richtung von der zweiten Stellung die erste Stellung möglich ist. Vorzugsweise sind die Antriebselemente in dem Stutzen und/oder innerhalb und/oder außerhalb des Gehäuses angeordnet.

In einer Ausgestaltung der erfindungsgemäßen Vorrichtung ist vorgesehen, dass ein Teil des Gehäuses ein Übergangsstück ist, welches zwischen den Wandungen und dem Stutzen angeordnet ist, wobei dessen Querschnittsfläche senkrecht zur Strömungsrichtung größer als die Querschnittsfläche des Stutzens ist, wobei der Übergang von dem Stutzen zu dem Übergangsstück vorzugsweise eine sprunghafte Änderung des Querschnitts aufweist. Über den Stutzen, welcher in Verbindung mit dem Luftzufuhrsystem steht, wird die Luft durch die Lufteintrittsöffnung in den Luftverteilraum geleitet. Der Luftverteilraum wird vorzugsweise von einem Übergangsstück und Wandungen begrenzt, wobei die Wandung in einem spitzen Winkel α zu der Luftaustrittsöffnung angeordnet sind und der Winkel α vorzugsweise zwischen 3° und 25° beträgt. Die sprunghafte Erweiterung des Stutzens auf das Übergangsstück begünstigt einerseits die Vergleichmäßigung der Strömung und andererseits den Strömungsverlauf der Luft in solch einer Weise, dass eine optimale Mischlüftung und eine optimale Austrittsrichtung der Luft aus dem Zuluftdurchlass erreicht werden.

Vorteilhaft für die Ausströmcharakteristik des Zuluftdurchlasses ist zudem, dass sich das mindestens eine Leitelement in der ersten Stellung vorzugsweise in einem Luftaustrittsraum befindet, wobei sich das mindestens eine Leitelement in der zweiten Stellung vorzugsweise in dem Übergangsstück befindet. Der Luftaustrittsraum wird von den schrägen Wandungen, der Luftaustrittsfläche und einer parallel dazu angeordneten Ebene, welche in dem Übergangsbereich zwischen dem Übergangsstück und den Wandungen angeordnet ist, begrenzt. In der ersten Stellung befindet sich das mindestens eine Leitelement in diesem Luftaustrittsraum und ist vorteilhafterweise auf der Luftaustrittsfläche oder in einem geringen Abstand zu dieser angeordnet. Wird das mindestens eine Leitelement von der ersten Stellung in die zweite Stellung überführt, wird die Distanz zwischen dem mindestens einen Leitelement und der Luftaustrittsfläche größer und befindet sich das mindestens eine Leitelement schließlich in dem Übergangsstück. Alternativ ist das mindestens eine Leitelement weiterhin in dem Luftaustrittsraum angeordnet und wird an die Wandungen angelegt. Die Induktionswirkung der Luft wird dadurch nicht beeinträchtigt. Vorzugsweise sieht eine weitere Alternative vor, dass sich die Leitelemente in der ersten Stellung in dem Übergangsstück und in der zweiten Stellung in dem Luftaustrittsraum befinden.

Eine besonders vorteilhafte Ausgestaltung der Erfindung sieht vor, dass der vorzugsweise horizontal ausgerichtete Rahmen vier vertikal angeordnete streifenförmige Rahmenschenkel aufweist.

Es besteht die Möglichkeit, dass der Zuluftdurchlass aus Platzgründen einen bogenförmigen Stutzen aufweist. Dies hat den Nachteil, dass die Luft nicht senkrecht, sondern schräg in den Lufteintrittsraum strömt und somit eine Verlagerung der Strömungsrichtung aus der Luftaustrittsfläche zu einer Seite auftreten kann. Um dies zu verhindern, ist es besonders vorteilhaft, dass mindestens ein weiterer Rahmen in dem Rahmen verschachtelt angeordnet ist. Der weitere Rahmen lenkt die schräg in den Luftverteilraum einströmende Luft senkrecht aus der Luftaustrittsfläche in den Raum hinein und verhindert somit eine verstärkte Luftströmung zu einer Seite.

Alternativ ist es vorteilhaft, dass in dem Rahmen und/oder falls vorhanden in dem weiteren Rahmen eine Wabenstruktur angeordnet ist, welche die Strömungsrichtung der aus der Luftaustrittsfläche austretenden Luft senkrecht nach unten lenkt und somit verhindert, dass die Luft in eine Richtung gelenkt wird.

In einer weiteren alternativen Ausgestaltung ist vorgesehen, dass das mindestens eine Leitelement mindestens eine verstellbare Klappe, vorzugsweise vier verstellbare Klappen, aufweist, wobei vorzugsweise die mindestens eine Klappe in einem Übergangsbereich zwischen dem Übergangsstück und der Wandung angeordnet ist. Im Falle von vier Klappen bilden diese in der ersten Stellung den geschlossenen Rahmen und liegen in der zweiten Stellung vorzugsweise an der Wandung an. Der in der ersten Stellung gebildete Rahmen verkleinert die wirksame Luftaustrittfläche und verhindert, dass die Luft entlang der Wandungen strömen kann. Vielmehr wird die Luft senkrecht nach unten geblasen. Die Leitelemente sind drehbar mittels Lagerelementen in dem Übergangsbereich gelagert. In der zweiten Stellung werden die Klappen vorzugsweise gegen die Wandungen angelegt und behindern somit die annährend horizontal strömende Luft nicht mehr. Der Zuluftdurchlass verhält sich so, als seien in dem Inneren des Gehäuses keine Einbauten.

Ferner ist es besonders von Vorteil, wenn die luftdurchlässige Platte, vorzugsweise eine perforierte Platte, an dem Gehäuse anbringbar ist, oder dass das Gehäuse auf die Platte aufsetzbar ist, oder dass die Platte einteilig mit dem Gehäuse ausgebildet ist. Typischerweise wird das Gehäuse auf die luftdurchlässige Platte gesetzt und anschließend unter der Decke angebracht. Alternativ besteht allerdings die Möglichkeit, dass das Gehäuse zunächst unter der Decke montiert wird und anschließend die Platte auf dem Gehäuse angebracht wird. Optional kann die Platte einteilig mit dem Gehäuse ausgebildet sein.

Schließlich ist noch vorgesehen, dass die Antriebselemente aus einem manuellen Antrieb, einem Elektroantrieb und/oder einen thermischen Dehnstoffantrieb bestehen. Somit können die Leitelemente ohne großen Aufwand in verschiedene Stellungen überführt werden. Mittels dieser Antriebselemente brauchen die Leitelemente nicht direkt in dem Gehäuse selbst verändert werden, sondern ist eine Änderung auch von einer Distanz, beispielsweise mittels einer Fernbedienung, durchführbar. Dies hat den Vorteil, dass kein Fachpersonal für die Verstellung erforderlich ist, sondern jede beliebige in dem Raum befindliche Person die Richtung der aus dem Zuluftdurchlass austretenden Luft verändern kann.

### Ausführungsbeispiele

Die vorstehend beschriebene Erfindung wird nachfolgend anhand dreier Ausführungsbeispiele, welche in den Figuren dargestellt sind, näher erläutert.

Es zeigt:
- Fig. 1:: einen Vertikalschnitt eines erfindungsgemäßen Zuluftdurchlasses in einer ersten Ausführungsform, wobei sich Verstellmittel in einer ersten Stellung befinden,
- Fig. 2:: einen Vertikalschnitt eines erfindungsgemäßen Zuluftdurchlasses gemäß Figur 1, wobei die Verstellmittel in einer zweiten Stellung angeordnet sind,
- Fig. 3:: eine Draufsicht eines erfindungsgemäßen Zuluftdurchlasses gemäß Figur 1,
- Fig. 4:: eine Ansicht eines erfindungsgemäßen Verstellmittels des Zuluftdurchlasses gemäß Figur 1,
- Fig. 5:: einen Vertikalschnitt eines erfindungsgemäßen Zuluftdurchlasses in einer zweiten Ausführungsform, wobei sich die Verstellmittel in einer ersten Stellung befinden,
- Fig. 6:: einen Vertikalschnitt eines erfindungsgemäßen Zuluftdurchlasses gemäß Figur 5, wobei sich die Verstellmittel in einer zweiten Stellung befinden,
- Fig. 7:: einen Vertikalschnitt eines erfindungsgemäßen Zuluftdurchlasses in einer vierten Ausführungsform, wobei sich die Verstellmittel in einer ersten Stellung befinden und
- Fig. 8:: einen Ausschnitt einer Wabenstruktur.

Die Figur 1 zeigt einen Vertikalschnitt eines erfindungsgemäßen Zuluftdurchlasses **101.** Der Zuluftdurchlass **101** umfasst einen Stutzen **2** und ein Gehäuse **5,** wobei der Stutzen **2** Luft **3** aus einem nicht dargestellten Luftzufuhrsystem in einen Luftverteilraum **4** leitet und das Gehäuse **5** den Luftverteilraum **4** begrenzt. Zuerst passiert die Luft **3** eine Lufteintrittsfläche **6** des Luftverteilraumes **4,** bevor sie durch ein Übergangsstück **7** und einen Luftaustrittsraum **8** strömt, um anschließend den Luftverteilraum **4** durch eine Luftaustrittfläche **9** zu verlassen.

Die Lufteintrittsfläche **6** wird von einer horizontalen Ebene gebildet, welche sich zwischen dem Stutzen **2** und dem Übergangsstück **7** befindet. Weiterhin sind an einem unteren Ende des Übergangsstücks **7** vier schräg angeordnete Wandungen **10** angebracht. In diesem Ausführungsbeispiel bilden die Wandungen **10** mit der Luftaustrittsfläche **9** einen spitzen Winkel **α** von 5°. In anderen hier nicht dargestellten Ausführungsformen beträgt der Winkel zwischen den Wandungen und der Luftaustrittfläche vorzugsweise zwischen 3° und 25°. Folglich ist der Luftaustrittsraum **8** pyramidenstumpfförmig ausgebildet. Die Luftaustrittsfläche **9** ist eine horizontal und parallel zu der Lufteintrittsfläche **6** angeordnete Ebene, welche aus einer luftdurchlässigen Platte **11,** beispielsweise einer perforierten Lochblechplatte, besteht. Während der Montage des Zuluftdurchlasses **101,** wird dieser zunächst auf die Platte **11** gesetzt und anschließend mit der Platte **11** unter der Decke angebracht. Es ist aber auch möglich, den Zuluftdurchlass **101** an einer Deckentragkonstruktion zu befestigen und zuluftseitig anzuschließen und erst danach die Platte **11** von unten an dem Gehäuse **5,** zum Beispiel mittels Magneten, zu befestigen.

Weiterhin ist der Figur 1 zu entnehmen, dass sich in dem Luftverteilraum **4** und in dem Stutzen **2** Verstellmittel **112** zur Veränderung der Luftaustrittsrichtung befinden. Diese Verstellmittel **112** setzen sich aus einem Leitelement **113,** einem Lagerungselement und einem Antriebselement **114** zusammen. Das Antriebselement **114** befindet sich in diesem Ausführungsbeispiel in dem Stutzen **2** und weist einen Elektroantrieb auf. In einer hier nicht dargestellten Ausführungsform besteht das Antriebselement **114** aus einem thermischen Dehnstoffantrieb. Das Lagerungselement lagert das Leitelement **113** beweglich in dem Zuluftdurchlass **101,** insbesondere in dem Gehäuse **5.** Im vorliegenden Fall besteht das Lagerungselement aus einer in der Zeichnung nicht gezeigten Buchse oder Hülse, die eine das Leitelement **113** mit dem Antriebselement **114** verbindende Koppelstange **15** führt. Das Leitelement **113** besteht in diesem Ausführungsbeispiel aus einem Rahmen **16,** wobei dieser Rahmen **16** vier vertikal angeordnete streifenförmige Rahmenschenkel **17** gemäß Figur 4 aufweist.

Die Verstellmittel **112** zur Luftrichtungsverstellung befinden sich in Figur 1 in einer ersten Stellung **18.** In der ersten Stellung **18** wird die Luft **3** senkrecht aus dem Luftzufuhrsystem über den Zuluftdurchlass **101** in einen zu belüfteten Raum **19** geleitet. Dies ist vor allem dann vorteilhaft, wenn warme Luft in den Raum **19** strömen soll. Befindet sich das Leitelement **113** in der ersten Stellung **18,** ist es in dem Luftaustrittsraum **8** des Gehäuses **5** angeordnet. Auf diese Weise grenzt das Leitelement **113** eine wirksame Luftaustrittsfläche **120** ein, welche ein mittig angeordneter rechteckiger Ausschnitt der Luftaustrittsfläche **9** ist. Die vier Rahmenschenkel **17** schließen an dem Übergangsstück **7** an und verhindern somit, dass Luft **3** an den Wandungen **10** entlang strömen kann. Dadurch wird die Luft **3** nunmehr annährend senkrecht aus dem Zuluftdurchlass **101** ausgeblasen.

Die Figur 2 zeigt den Zuluftdurchlass **101** gemäß Figur 1, wobei die Verstellmittel **112** in einer zweiten Stellung **21** angeordnet sind. Das Leitelement wurde mittels der Antriebselemente **114** von der ersten Stellung **18** in die zweite Stellung **21** überführt. In der zweiten Stellung **21** befindet sich das Leitelement **113** in dem Übergangsstück **7,** wodurch die wirksame Luftaustrittsfläche **120** vergrößert wird und schließlich der Luftaustrittsfläche **9** entspricht. Die Luft **3** strömt infolgedessen nicht mehr senkrecht nach unten, sondern schmiegt sich an die schrägen Wandungen **10** an und strömt nach Austritt aus dem Zuluftdurchlass **101** in eine annährend horizontale Richtung entlang der Decke (Coanda-Effekt).

Die Figur 3 zeigt eine Draufsicht des Zuluftdurchlasses **101** gemäß Figur 1. Dieser Draufsicht ist zu entnehmen, dass der Stutzen **2** einen runden Querschnitt aufweist. Sowohl das Übergangsstück **7** als auch der Luftaustrittsraum **8** sind in der Querschnittsfläche parallel zu der Luftaustrittfläche quadratisch. Eine Mittelachse **22** des Stutzens **2** ist zugleich der Verstellmittelpunkt der vorgenannten Querschnittsflächen des Übergangsstückes **7** und des Luftaustrittsraums **8.** Die Querschnittsfläche des Stutzens **2** ist kleiner als die Querschnittsfläche des Übergangsstückes **7,** wobei der Übergang sprunghaft ist.

Die Figur 4 zeigt das Verstellmittel **112** gemäß Figur 1 in einer Einzeldarstellung. Das Leitelement in Form des Rahmens **16** weist die vier Rahmenschenkel **17** auf und begrenzt somit eine quadratische Fläche. Das Leitelement **113** ist mittels Speichen **23** mit der Koppelstange **15** und schließlich mit dem Antriebselement **114** verbunden.

In der Figur 5 ist ein weiterer erfindungsgemäßer Zuluftdurchlass **201** dargestellt, wobei die Verstellmittel **212** in der ersten Stellung **18** angeordnet sind. In diesem Fall besteht das Leitelement **213** aus vier Klappen **24,** die einen geschlossenen Rahmen **116** bilden. Die Klappen **24** sind beispielsweise mittels eines scharnierartigen Lagerungsteils **25** drehbar in einem Übergangsbereich **26** zwischen dem Übergangsstück **7** und den Wandungen **10** gelagert. In der ersten Stellung **18** stehen die Klappen **24** senkrecht zu der Luftaustrittfläche **9** und rahmen somit die wirksame Luftaustrittsfläche **120** ein, da ihre schmalen Stirnseiten über Eck aneinander stoßen. Die Klappen **24** verhindern wie auch in Figur 1, dass die Luft **3** sich an die Wandungen **10** anschmiegen kann. Dies führt dazu, dass die Luft **3** senkrecht nach unten aus der wirksamen Luftaustrittsfläche **120** hinaus strömt (Heizfall).

Die Figur 6 zeigt den Zuluftdurchlass **201** gemäß Figur 5, wobei sich die Verstellmittel **212** in der zweiten Stellung **21** befinden. Die drehbar gelagerten Klappen **24** werden an die Wandungen **10** angelegt und ermöglichen somit, dass die Luft **3** an den Wandungen **10** entlang geleitet wird und annährend horizontal aus der wirksamen Luftaustrittsfläche **120** austritt (Kühlfall). Die wirksame Luftaustrittsfläche **120** entspricht in der zweiten Stellung **21** der Luftaustrittsfläche **9.** In einer hier nicht dargestellten Ausführungsform werden die Klappen **24** nicht nach unten an die Wandungen **10** angelegt, sondern nach oben an das Übergangsstück **7** geklappt.

Die Figur 7 zeigt einen weiteren Zuluftdurchlass **401** gemäß Figur 1, wobei sich dieser in der Hinsicht von Figur 1 unterscheidet, dass als Leitelement **413** der Verstellmittel **412** zusätzlich zu dem Rahmen **16** ein weiterer Rahmen **30** in dem Luftaustrittsraum **8** angeordnet ist. Der weitere Rahmen **30** ist wie der Rahmen **16** gemäß Figur 4 mit Speichen **23** an dem Antriebselement **114** befestigt. Der Rahmen **16** und der weitere Rahmen **30** sind ineinander verschachtelt und befinden sich in der ersten Stellung **18,** in welcher die Luft **3** senkrecht nach unten geleitet wird. Die Anordnung ist besonders dann vorteilhaft, wenn der Zuluftdurchlass **401** direkt an dem bogenförmigen Stutzen **2** angeordnet ist, da der weitere Rahmen **30** verhindert, dass es zu einer unvorteilhaften Verlagerung der Strömung der Luft **3** kommt. In der hier nicht dargestellten zweiten Stellung werden beiden Rahmen **16, 30** in dem Übergangsstück **7** angeordnet.

Anstatt des weiteren Rahmens **30** kann eine Wabenstruktur **31** gemäß Figur 8 in dem Rahmen **16** angeordnet sein, um somit die Luft **3** besser zu verteilen. Die Wabenstruktur **31** kann dabei sowohl einen runden als auch einen rechteckigen Querschnitt aufweisen. Auch ist eine Kombination aus dem weiteren Rahmen **30** und der Wabenstruktur **31** möglich.

### Bezugszeichenliste

- α: Winkel
- 101, 201, 401: Zuluftdurchlass
- 2: Stutzen
- 3: Luft
- 4: Luftverteilraum
- 5: Gehäuse
- 6: Lufteintrittsfläche
- 7: Übergangsstück
- 8: Luftaustrittsraum
- 9: Luftaustrittsfläche
- 10: Wandungen
- 11: Platte
- 112, 212, 412: Verstellmittel
- 113, 213, 413: Leitelement
- 114: Antriebselement
- 15: Koppelstange
- 16, 116: Rahmen
- 17: Rahmenschenkel
- 18: erste Stellung
- 19: Raum
- 120: wirksame Luftaustrittsfläche
- 21: zweite Stellung
- 22: Mittelachse
- 23: Speichen
- 24: Klappen
- 25: Lagerungsteil
- 26: Übergangsbereich
- 30: Rahmen
- 31: Wabenstruktur

## Patentansprüche

1. Zuluftdurchlass (101, 201, 401) bestehend aus einem Stutzen (2) zur Verbindung mit einem Luftzufuhrsystem und einem Gehäuse (5), welches einen Luftverteilraum (4) begrenzt, wobei das Gehäuse (5) eine horizontal angeordnete Lufteintrittsfläche (6) aufweist, durch welche Luft (3) in den Luftverteilraum (4) einleitbar ist und welche mit dem Stutzen (2) verbindbar ist, und wobei die Lufteintrittsfläche (6) senkrecht zu einer Mittelachse (21) des Stutzens (2) angeordnet ist, wobei das Gehäuse (5) weiterhin eine parallel zu der Lufteintrittsfläche (6) angeordnete Luftaustrittsfläche (9) aufweist, wobei die Luftaustrittsfläche (9) von einer luftdurchlässigen Platte gebildet ist, durch welche die Luft (3) den Luftverteilraum (4) verlässt, und der Zuluftdurchlass (101, 201, 401) Verstellmittel (112, 212, 412) aufweist, die von einer ersten Stellung (18) in eine zweite Stellung (21) oder in umgekehrte Richtung überführbar sind, wobei die Verstellmittel (112, 212, 412) mindestens ein Leitelement (113, 213, 413) und mindestens ein Lagerungselement umfassen und in der ersten Stellung der Verstellmittel, das mindestens eine Leitelement sich in Form eines geschlossenen Rahmens in dem Luftverteilraum befindet,
**dadurch gekennzeichnet, dass**
a) das Gehäuse (5) mit Wandungen (10) versehen ist, welche in einem spitzen Winkel (α) zu der Luftaustrittsfläche (9) angeordnet sind, und
b) der Zuluftdurchlass (101, 201, 401) die Verstellmittel (112, 212, 412) zur Veränderung einer Strömungsrichtung der aus der Luftaustrittsfläche (9) austretenden Luft (3) aufweist, [[fs1]
c) wobei das mindestens eine Leitelement (113, 213, 413) in der ersten Stellung (18) in dem Luftverteilraum (4) auf der Luftaustrittsfläche (120) angeordnet ist oder in einem geringen Abstand zu der Luftaustrittsfläche (120) angeordnet ist, und in der zweiten Stellung (21) in dem Übergangsstück (7) oder an Wandungen (10) des Gehäuses (5) anliegt, so dass der Abstand zwischen dem mindestens einem Leitelement (113, 213, 413) und der Luftaustrittsfläche (9) größer ist als in der ersten Stellung (18), und
d) wobei die Luft in der ersten Stellung (18) der Verstellmittel (112, 212, 412) senkrecht und in der zweiten Stellung (21) annähernd horizontal aus der Luftaustrittsfläche (120) ausströmt und
e) ein Teil des Gehäuses (5) ein Übergangsstück (7) ist, welches zwischen den Wandungen (10) und dem Stutzen (2) angeordnet ist, wobei eine senkrecht zur Strömungsrichtung gemessene Querschnittsfläche des Übergangsstücks (7) größer als die Querschnittsfläche des Stutzens (2) ist, wobei der Übergang von dem Stutzen (2) zu dem Übergangsstück (7) eine sprunghafte Änderung des Querschnitts aufweist.

2. Zuluftdurchlass (101, 201, 401) nach Anspruch 1, **dadurch gekennzeichnet, dass** die Verstellmittel (112, 212, 412) eine wirksame Luftaustrittsfläche (120) begrenzen, wenn die Verstellmittel (112, 212, 412) von der zweiten Stellung (21) in die erste Stellung (18) überführt werden, so dass die wirksame Luftaustrittsfläche (120) verkleinerbar ist.

3. Zuluftdurchlass (101, 201, 401) nach Anspruch 1 oder 2, **dadurch gekennzeichnet, dass** die Verstellmittel (112, 212, 412) aus dem mindestens einem Leitelement (113, 213, 413) und mindestens einem Lagerungselement und mindestens einem Antriebselementen (114) bestehen.

4. Zuluftdurchlass (101, 201, 401) nach einem der Ansprüche 1 bis 3, **gekennzeichnet durch** einen Luftaustrittsraum (8), der von den schrägen Wandungen (10) und der Luftaustrittsfläche (9) und einer parallel dazu angeordneten Ebene, welche in einem Übergangsbereich zwischen dem Übergangsstück und den Wandungen angeordnet ist, begrenzt wird.

5. Zuluftdurchlass (101, 201, 401) nach einem der Ansprüche 1 bis 4, **dadurch gekennzeichnet, dass** das mindestens eine Leitelement (113, 213, 413) vier vertikal angeordnete streifenförmige Rahmenschenkel (17) aufweist.

6. Zuluftdurchlass (101, 201, 401) nach einem der Ansprüche 1 bis 5, **dadurch gekennzeichnet, dass** mindestens ein weiterer Rahmen (30) in dem Rahmen (16) verschachtelt angeordnet ist.

7. Zuluftdurchlass (101, 201, 401) nach einem der Ansprüche 1 bis 6, **dadurch gekennzeichnet, dass** in dem Rahmen (16) und/oder falls vorhanden in dem weiteren Rahmen (30) eine Wabenstruktur (31) angeordnet ist.

8. Zuluftdurchlass (101, 201, 401) nach einem der Ansprüche 1 bis 7, **dadurch gekennzeichnet, dass** das mindestens eine Leitelement (113, 213, 413) vier verstellbare Klappen, aufweist, wobei diese vorzugsweise in einem Übergangsbereich (26) zwischen dem Übergangsstück (7) und der Wandung (10) angeordnet sind und in der ersten Stellung (18) den geschlossenen Rahmen (116) bilden und weiter vorzugsweise in der zweiten Stellung (21) an der Wandung (10) anliegen.

9. Zuluftdurchlass (101, 201, 401) nach einem der Ansprüche 1 bis 8, **dadurch gekennzeichnet, dass** die luftdurchlässige Platte (11), vorzugsweise eine perforierte Platte, an dem Gehäuse (5) anbringbar ist, oder dass das Gehäuse (5) auf die Platte (11) aufsetzbar ist oder dass die Platte (11) einteilig mit dem Gehäuse (5) ausgebildet ist.

10. Zuluftdurchlass (101, 201, 401) nach einem der Ansprüche 3 bis 9, **dadurch gekennzeichnet, dass** die Antriebselemente (114) aus einem manuellen Antrieb, einem Elektroantrieb und/oder einen thermischen Dehnstoffantrieb bestehen.

## Claims

1. Incoming air passage (101, 201, 401) comprising a connecting piece (2) for connection to an air supply system and a housing (5) which delimits an air distribution chamber (4), wherein the housing (5) comprises a horizontally disposed air inlet surface (6) through which air (3) can be introduced into the air distribution chamber (4) and which can be connected to the connecting piece (2), and wherein the air inlet surface (6) is arranged perpendicularly to a central axis (21) of the connecting piece (2), wherein the housing (5) further comprises an air outlet surface (9) arranged parallel to the air inlet surface (6), wherein the air outlet surface (9) is formed by an air-permeable plate through which the air (3) leaves the air distribution chamber (4) and the incoming air passage (101, 201, 401) has adjustment means (112, 212, 412) which can be changed from a first position (18) into a second position (21) or in the reverse direction, wherein the adjustment means (112, 212, 412) comprise at least one conductive element (113, 213, 413) and at least one bearing element and in the first position of the adjustment means the at least one conductive element is in the form of a closed frame in the air distribution chamber,
**characterized in that**
a) the housing (5) is provided with walls (10) which are arranged at an acute angle (α) to the air outlet surface (9) and
b) the incoming air passage (101, 201, 401) has adjustment means (112, 212, 412) for changing a flow direction of the air (3) leaving the air outlet surface (9),
c) wherein the at least one conductive element (113, 213, 413) is arranged in the first position (18) in the air distribution chamber (4) on the air outlet surface (120) or is arranged at a small distance from the air outlet surface (120) and in the second position (21) abuts the transitional piece (7) or walls (10) of the housing (5), so that the space between the at least one conductive element (113, 213, 413) and the air outlet surface (9) is greater than in the first position (18) and
d) wherein the air flows out of the air outlet surface (120) perpendicularly in the first position (18) of the adjustment means (112, 212, 412) and in the second position (21) approximately horizontally and
e) part of the housing (5) is a transitional piece (7) which is arranged between the walls (10) and the connecting piece (2), wherein a cross-sectional surface of the transitional piece (7) measured perpendicular to the flow direction is greater than the cross-sectional surface of the connecting piece (2), wherein the transition from the connecting piece (2) to the transitional piece (7) exhibits a sharp change in cross section.

2. The incoming air passage (101, 201, 401) according to claim 1, **characterized in that** the adjustment means (112, 212, 412) delimit an effective air outlet surface (120) when the adjustment means (112, 212, 412) are changed from the second position (21) into the first position (18), so that the effective air outlet surface (120) can be made smaller.

3. The incoming air passage (101, 201, 401) according to claim 1 or 2, **characterized in that** the adjustment means (112, 212, 412) comprise the at least one conductive element (113, 213, 413) and at least one bearing element and at least one drive element (114).

4. The incoming air passage (101, 201, 401) according to one of claims 1 to 3, **characterized by** an air outlet chamber (8) which is delimited by the oblique walls (10) and the air outlet surface (9) and a plane arranged parallel thereto which is arranged in a transitional region between the transitional piece and the walls.

5. The incoming air passage (101, 201, 401) according to one of claims 1 to 4, **characterized in that** the at least one conductive element (113, 213, 413) has four vertically arranged, strip-like frame members (17).

6. The incoming air passage (101, 201, 401) according to one of claims 1 to 5, **characterized in that** at least one further frame (30) is arranged nested in the frame (16) .

7. The incoming air passage (101, 201, 401) according to one of claims 1 to 6, **characterized in that** a honeycomb structure (31) is arranged in the further frame (16) and/or in the other frame (30), if there is one.

8. The incoming air passage (101, 201, 401) according to one of claims 1 to 7, **characterized in that** the at least one conductive element (113, 213, 413) has four adjustable flaps, wherein said adjustable flaps are preferably arranged in a transitional region (26) between the transitional piece (7) and the wall (10) and form the closed frame (116) in the first position (18) and more preferably abut the wall (10) in the second position (21).

9. The incoming air passage (101, 201, 401) according to one of claims 1 to 8, **characterized in that** the air-permeable plate (11), preferably a perforated plate, can be mounted on the housing (5) or that the housing (5) can be fitted on the plate (11) or that the plate (11) is integrally configured with the housing (5).

10. The incoming air passage (101, 201, 401) according to one of claims 3 to 9, **characterized in that** the drive elements (114) comprise a manual drive, an electric drive and/or a thermal expansion material drive.

## Revendications

1. Diffuseur d'air (101,201,401) composé d'une tubulure (2) pour relier à un système d'alimentation d'air et un boîtier (5), lequel limite un espace de répartition d'air (4), le boîtier (5) comportant une surface d'entrée d'air (6) disposée horizontalement à travers laquelle l'air (3) peut être introduit dans l'espace de répartition d'air (4) et lequel peut être relié à la tubulure (2) et la surface d'entrée d'air (6) étant disposée perpendiculairement à un axe central (21) de la tubulure (2), le boîtier (5) comportant en plus une surface de sortie d'air (9) disposée parallèlement à la surface d'entrée d'air (6), la surface de sortie d'air (9) étant formée par une plaque perméable à l'air à travers laquelle l'air (3) quitte l'espace de répartition d'air (4) et le diffuseur d'air (101,201,401) comportant des moyens de réglage (112,212,412) qui peuvent être transférés d'une première position (18) dans une deuxième position (21) ou inversement, les moyens de réglage (112,212,412) comprenant au moins un élément de guidage (113,213,413) et au moins un élément de logement et dans la première position des moyens de réglage, au moins un élément de guidage sous la forme d'un cadre fermé dans l'espace de répartition d'air se trouvant **caractérisé en ce que**
a) le boîtier (5) est doté de parois (10), lesquelles sont disposées en angle aigu (α) par rapport à la surface de sortie d'air (9), et
b) le diffuseur d'air (101,201,401) comporte les moyens de réglage (112,212,412) pour modifier une sens d'écoulement de l'air (3) sortant de la surface de sortie d'air (9),
c) au moins un élément de guidage (113,213,413) étant disposé dans la première position (18) dans l'espace de répartition d'air (4) sur la surface de sortie d'air (120) ou est disposé à une faible distance par rapport à la surface de sortie d'air (120) et venant s'appliquer dans la deuxième position (21) dans la pièce de transition (7) ou aux parois (10) du boîtier (5) de telle sorte que la distance entre au moins un élément de guidage (113,213,413) et la surface de sortie d'air (9) est plus grande que dans la première position (18), et
d) l'air dans la première position (18) des moyens de réglage (112,212,412) s'écoulant perpendiculairement et dans la deuxième position (21) presqu'horizontalement de la surface de sortie d'air (120), et
e) une partie du boîtier (5) étant une pièce de transition (7), qui est disposée entre les parois (10) et la tubulure (2), une surface de section de la pièce de transition (7), mesurée perpendiculairement au sens d'écoulement étant plus grande que la surface de section de la tubulure (2), la transition de la tubulure (2) à la pièce de transition (7) comportant une modification rapide de la section.

2. Diffuseur d'air (101,201,401) selon la revendication 1, **caractérisé en ce que** les moyens de réglages (112,212,412) limitent une surface de sortie d'air efficace (120), lorsque les moyens de réglage (112,212,412) sont transférés de la deuxième position (21) à la première position (18) de telle sorte que la surface de sortie d'air (120) peut être réduite.

3. Diffuseur d'air (101,201,401) selon la revendication 1 ou 2, **caractérisé en ce que** les moyens de réglage (112,212,412) sont composés au moins d'un élément de guidage (113,213,413) et au moins d'un élément de logement et au moins d'un élément d'entraînement (114) .

4. Diffuseur d'air (101,201,401) selon l'une quelconque des revendications 1 à 3, **caractérisé par** un espace de sortie d'air (8), qui est limité par des parois (10) obliques et la surface de sortie d'air (9) et un plan disposé parallèlement à celle-ci, lequel est disposé dans une zone de transition entre la pièce de transition et les parois.

5. Diffuseur d'air (101,201,401) selon l'une quelconque des revendications 1 à 4, **caractérisé en ce qu'**au moins un élément de guidage (113,213,413) comporte quatre branches de cadre (17) en forme de bande disposées verticalement.

6. Diffuseur d'air (101,201,401) selon l'une quelconque des revendications 1 à 5, **caractérisé en ce qu'**au moins un autre cadre (30) est disposé emboîté dans le cadre (16).

7. Diffuseur d'air (101,201,401) selon l'une quelconque des revendications 1 à 6, **caractérisé en ce qu'**une structure en nid d'abeilles (31) est disposée dans le cadre (16) et/ou, s'il existe, dans l'autre cadre (30) .

8. Diffuseur d'air (101,201,401) selon l'une quelconque des revendications 1 à 7, **caractérisé en ce qu'** au moins un élément de guidage (113,213,413) comporte quatre volets réglables, ceux-ci étant disposés de préférence dans une zone de transition (26) entre la pièce de transition (7) et la paroi (10) et forment dans la première position (18) le cadre fermé (116) et viennent s'appliquer encore de préférence dans la deuxième position (21) à la paroi (10).

9. Diffuseur d'air (101,201,401) selon l'une quelconque des revendications 1 à 8, **caractérisé en ce que** la plaque perméable à l'air (11), de préférence une plaque perforée, peut être montée sur le boîtier (5) ou **en ce que** le boîtier (5) peut être placé sur la plaque (11) ou **en ce que** la plaque (11) est constituée en une seule pièce avec le boîtier (5).

10. Diffuseur d'air (101,201,401) selon l'une quelconque des revendications 3 à 9, **caractérisé en ce que** les éléments d'entraînement (114) sont composés d'un système d'entraînement manuel, d'un système d'entraînement électrique et/ou d'un système d'entraînement thermique à matière expansible.
